# FASCICULE DE BREVET EUROPEEN

(11) **EP 0 397 550 B1**
(45) Date de publication et mention de la délivrance du brevet: **26.01.1994**
(21) Numéro de dépôt: 90401196.2
(22) Date de dépôt: 04.05.1990
(51) Int. Cl.: A45D 40/02

(54) **Etui pour bâton de substance non fluide, applicable par frottement sur une surface**
Behälter für einen Stift aus nichtflüssigem Stoff, der durch Reibung auf eine Fläche aufgetragen wird
Case for a stick of non-liquid substance which is applied to a surface by means of rubbing

(30) Priorité: 12.05.1989 FR 8906243
(43) Date de publication de la demande: 14.11.1990
(73) Titulaire: RAISON PURE S.A., F-75017 Paris (FR)
(72) Inventeur: Hainaut, Laurent, F-94300 Vincennes (FR)
(74) Mandataire: Bertrand, Didier

(56) Documents cités:
- US-A- 2 250 876

## Description

La présente invention concerne l'industrie du conditionnement des substances en bâton, telles que les rouges à lèvres, les crayons et autres produits cosmétiques, aussi bien que des bâtons hémostatiques et autres produits pharmaceutiques, ou encore des cirages et autres produits d'entretien.

De telles substances sont généralement conditionnées dans des étuis protecteurs d'où l'on fait sortir le bâton au moment de l'emploi par glissement d'une tirette ou rotation d'un bouton de commande. Une manoeuvre inverse fait rentrer le bâton à l'abri de l'étui jusqu'à la prochaine utilisation.

Dans certains étuis à tirette, le bâton est supporté par un godet solidaire d'un ruban que l'on fait coulisser dans une rainure de l'étui s'incurvant perpendiculairement à l'axe de coulissement, c'est notamment le cas de l'étui décrit dans le brevet FR-A-663 721. De tels étuis présentent l'avantage de pouvoir être manoeuvrés d'une seule main, mais la clientèle préfère le plus souvent les étuis à commande rotative bien qu'ils nécessitent l'usage des deux mains.

Dans les étuis classiques à bouton de commande rotatif, le bâton est supporté par un godet qui coulisse à l'intérieur de deux gaines concentriques dont l'une, interne et liée en rotation au bouton de commande, présente deux lumières longitudinales diamètralement opposées, et l'autre, externe et relativement fixe, deux rainures hélicoïdales diamétralement opposées. Deux ergots radiaux issus du godet traversent respectivement chacune une lumière longitudinale pour pénétrer dans une rainure hélicoïdale. Ainsi, par rotation de la gaine interne au moyen du bouton, relativement à la gaine externe, le godet monte ou descend dans l'étui suivant le sens de rotation imprimé au bouton. De nombreux brevets ont décrit de tels étuis, notamment le brevet FR-A-916 237. Ces étuis rotatifs ont généralement les faveurs de la clientèle mais ils comprennent des éléments assez délicats à fabriquer et à assembler notamment du fait de la fragilité des gaînes ajourées.

On connaît aussi par le document US-A-2 250 876 un étui pour bâton de substance non fluide applicable par frottement sur une surface, comprenant un corps tubulaire dans lequel coulisse un godet supportant le bâton, et une commande coaxiale au corps pivotant à une extrémité de l'étui pour faire coulisser le godet et faire sortir le bâton par une extrémité ouverte du corps ou, par rotation inverse, le faire rentrer dans le corps; le godet y est solidaire d'une extrémité d'au moins un élément filiforme enroulable, semi-flexible, c'est-à-dire flexible latéralement mais rigide longitudinalement, dont l'autre extrémité est solidaire d'un tambour d'enroulement coaxial et solidaire de la commande pivotante; le corps tubulaire est creusé intérieurement d'au moins une rainure longitudinale de guidage pour chaque élément filiforme.

Selon ce document, la commande ne peut être tournée que dans un seul sens pour faire sortir le bâton.

L'invention a pour but de réaliser un étui simple à réaliser, comprenant un minimum de pièces faciles à assembler, peu onéreux, et dont la commande puisse se tourner indifféremment dans un sens ou dans l'autre pour faire sortir le bâton.

L'invention a pour objet un étui pour bâton pâteux, présentant les caractéristiques de la revendication 1, dans laquelle le préambule est délimité par rapport au document précité US-A-2250876.

Ainsi, en tournant la commande dans un sens ou dans l'autre, le fil dont l'extrémité est disposée longitudinalement se déforme-t-il spontanément entre les raccordements des deux épaulements en question de manière à s'enrouler dans un sens ou dans l'autre sur le tambour, au niveau dudit espace libre.

Avantageusement, la zone d'insertion du fil est formée par un méplat reliant deux régions de diamètre élargi dudit tambour.

Suivant un premier mode de réalisation, la commande pivotante est logée à la base de l'étui et prolongée à l'intérieur du corps par le tambour cylindrique dont la partie distale est d'un diamètre inférieur à celui de la partie proximale d'au moins deux fois le diamètre d'un élément filiforme et sert à l'enroulement, en regard dudit espace libre annulaire ménagé dans la paroi interne du corps tubulaire pour le logement des enroulements d'éléments filiformes, la partie distale du tambour étant reliée à la partie proximale, par ledit épaulement circulaire s'incurvant vers l'extrémité de chaque élément filiforme fixée dans la partie proximale, le tambour présentant, en regard de chaque élément filiforme, ledit méplat dont la flèche est au moins égale au diamètre d'un élément filiforme.

Dans un deuxième mode de réalisation, l'étui comprend un fourreau tubulaire coulissant librement entre le corps et le godet, et creusé intérieurement d'au moins une rainure longitudinale de guidage pour chaque élément filiforme, dans le prolongement des rainures du corps, et présentant au voisinage de chacune de ses extrémités un épaulement intérieur de butée pour le godet, le fourreau entraîné par le godet, lui-même entraîné par les éléments filiformes, sortant télescopiquement du corps et y rentrant par rotation à volonté de la commande pivotante.

Suivant un troisième mode de réalisation, la commande pivotante, est logée au sommet de l'étui dont elle entoure l'extrémité ouverte, et est prolongée à l'intérieur de l'étui par une jupe annulaire servant de tambour d'enroulement dont l'extrémité distale présente un épaulement s'incurvant vers l'extrémité de chaque élément filiforme fixée dans la partie proximale de la jupe, et d'une épaisseur supérieure au diamètre d'un élément filiforme, un espace libre annulaire étant ménagé dans la paroi interne du corps tubulaire pour le logement des enroulements d'éléments filiformes en regard de la partie proximale de la jupe.

Il est généralement avantageux que les éléments filiformes soient au moins au nombre de deux, symétriquement répartis.

Dans un mode de réalisation pratique, la commande pivotante, le godet porte-bâton et les éléments filiformes constituent un ensemble monobloc, éventuellement moulé d'une seule pièce, la commande pivotante étant encliquetée, libre en rotation, dans une extrémité du corps.

La structure des étuis suivant l'invention se prête particulièrement bien à une réalisation de ses éléments en matière plastique transparente permettant d'apercevoir le bâton à l'intérieur de l'étui, et à son utilisateur d'en contrôler la couleur, dans le cas d'un produit de maquillage, sans sortir le bâton de l'étui.

L'invention pourra être plus aisément comprise par l'examen et la description détaillée des dessins annexés qui représentent quelques modes de réalisation de l'invention, choisis simplement à titre d'exemple, parmi les nombreuses formes d'exécution, adaptations et variantes de l'invention accessibles à un technicien averti.

Sur ces dessins :
La figure 1 est une vue schématique, en élévation et partiellement en coupe, d'un premier mode de réalisation d'étui suivant l'invention, bâton complètement rétracté, étui fermé par son capot;
la figure 2 est une vue analogue à celle de la figure 1 du même étui ouvert, bâton complètement sorti, capot enlevé;
la figure 3 est une vue en perspective et partiellement en coupe du corps de l'étui des figures 1 et 2;
les figures 4, 5 et 6 sont des vues en perspective montrant l'ensemble commande pivotante - éléments filiformes - godet porte-bâton de l'étui des figures 1 et 2, respectivement en positions rétractée, à mi-course et complètement étiré;
les figures 7 et 8 sont des vues en élévation et partiellement en coupe d'un deuxième mode de réalisation d'un étui suivant l'invention à mécanisme inversé par rapport à celui des figures 1 à 6, respectivement en position bâton rétracté et sorti; et,
les figures 9 et 10 sont des vues analogues à celles des figures 7 et 8 d'un troisième mode de réalisation d'un étui suivant l'invention avec mécanisme télescopique.

Sur ces figures, les éléments correspondants sont désignés par les mêmes références numériques éventuellement affectées d'un indice. Les dimensions et les proportions respectives de ces éléments peuvent ne pas être respectées afin de rendre les dessins plus lisibles.

L'étui représenté sur les figures 1 à 6 comprend essentiellement un corps sensiblement tubulaire 1 coiffé par un capot 20 et un ensemble (figures 4 à 6) comprenant une base 3, deux fils ou éléments filiformes 4,4' et un godet 2 portant le bâton 10. Une extrémité 6,6' des éléments filiformes est fixée latéralement sur la partie proximale 9 d'un appendice cylindrique coaxial ou tambour 17 prolongeant la base 3, dont la partie distale 7, également cylindrique mais de moindre diamètre, sert à l'enroulement pour les éléments filiformes. L'autre extrémité 5,5' des éléments filiformes est fixée latéralement sur le godet. Les parties proximales et distales sont raccordées par un épaulement 12 qui s'incurve vers les extrémités 6,6' des éléments filiformes pour se fondre dans un méplat 13 dans le prolongement de chaque extrémité d'élément filiforme; la flèche du méplat 13, peu supérieure au diamètre d'un élément filiforme permet son libre débattement en regard de la paroi interne du corps 1. Le diamètre de la partie distale 7 est sensiblement le même que celui du godet 2, peu inférieur au diamètre intérieur de la zone supérieure du corps 1 mais inférieur à celui de la partie proximale 9 d'environ deux fois le diamètre d'un élément filiforme. Le corps 1 est creusé intérieurement, dans la zone supérieure, de deux rainures longitudinales 8,8' qui servent de guidage en coulissement pour les éléments filiformes. La section ouverte de ces rainures est homothétiquement un peu plus grande que celle des éléments filiformes pour leur assurer un bon guidage axial et une bonne contention latérale. Ces rainures débouchent à la base du corps 1 dans une zone inférieure et élargie formant une partie de diamètre intérieur peu supérieur à celui de la partie proximale 9, par un évasement incurvé 19 en sens inverse de celui de l'épaulement 12 séparant les parties distales 7 et proximales 9. Cet évasement 19 se prolonge par un épaulement ou rebord annulaire 21 dont le profil creux est homothétiquement un peu plus grand qu'un demi-profil d'élément filiforme. Un espace libre annulaire 11, ménagé entre l'épaulement 12 et le rebord 21, sert de logement pour les éléments filiformes enroulés sur la partie distale 7. La base 3 est encliquetée, libre en rotation, dans la base du corps 1 par une nervure annulaire 22. Un taquet 23 porté par la base 3 coopère avec des butées à l'extrémité du corps pour limiter 1a rotation de l'ensemble base-éléments filiformes-godet dans le corps entre les positions du bâton 10 rétracté et sorti. La base 3 de diamètre extérieur supérieur à celui du corps 1 sert de commande manuelle pivotante pour les manoeuvres de l'étui. Esthétiquement, son diamètre extérieur est avantageusement le même que celui du capot 20 et les couleurs du corps, du capot et de la base peuvent être identiques ou différentes.

Dans le deuxième mode de réalisation représenté sur les figures 7 et 8, le mécanisme est inversé en ce que la commande manuelle pivotante 3a entoure l'ouverture du corps la et l'extrémité du bâton 10a en position bâton rétracté. Elle est prolongée à l'intérieur de l'étui par un tambour ou une jupe annulaire 17 dont la partie distale 9a sert à l'enroulement pour les éléments filiformes 4a reliant la partie proximale 7a de la jupe au godet 2a. Comme dans le premier mode de réalisation des figures 1 à 6, l'épaulement 12a séparant les parties proximales et distales de la jupe, ainsi que le rebord 21a délimitant l'extrémité évasée du corps dans laquelle pivote la partie proximale de la jupe sont incurvés en sens inverse vers l'extrémité 6a des éléments filiformes 4a fixés à la paroi externe de la partie proximale 7a pour les guider à l'enroulement dans un espace libre 11a ménagé entre l'épaulement 12a et le rebord 21a. Des rainures longitudinales creusées dans la paroi interne du corps 1a guident les éléments filiformes dans leur coulissement. Un socle borgne 24 ferme la base du corps par emboîtement.

Ce deuxième mode de réalisation présente l'avantage de permettre la réalisation d'étuis plus courts pour un même bâton.

Le troisième mode de réalisation d'un étui suivant l'invention représenté sur les figures 9 et 10 reprend l'essentiel du premier mode de réalisation des figures 1 et 2 avec une commande pivotante 3b dans la base du corps 1b. Les rainures de guidage 8b,8'b des éléments filiformes 4b,4'b dans le corps 1b sont relativement réduites et débouchent dans une partie plus large 25 du corps 1b dans laquelle coulisse librement un fourreau tubulaire 14 à l'intérieur duquel coulisse le godet 2b portant le baton 10b. Ce fourreau est creusé intérieurement de rainures longitudinales 18,18' dans le prolongement des rainures 8b,8'b du corps 1b pour le guidage des éléments filiformes 4b,4'b. A chaque extrémité le fourreau 14 présente intérieurement un épaulement 15,16 de butée limitant le coulissement du godet entre les extrémités du fourreau. Ainsi, lorsqu'on tourne la commande 3b pour dérouler les éléments filiformes 4b,4'b enroulés, le bâton se trouvant en position rétracté (figure 9), le godet 2b coulisse dans le fourreau 14 depuis la butée de base 16 jusqu'à la butée extérieure 15, puis entraîne le fourreau à l'extérieur du corps 1b jusqu'à déroulement complet des éléments filiformes figure 10. A ce moment, l'utilisateur dispose d'un support de bâton plus maniable, de longueur environ une fois et demi celle de l'étui fermé. Lorsqu'on enroule à nouveau les éléments filiformes pour faire rentrer le bâton dans l'étui, le godet 2b coulisse dans le fourreau 14 jusqu'à la butée de base 16 puis entraîne le fourreau dans le corps 1b jusqu'à fond figure 9.

Dans ces divers modes de réalisation, les éléments filiformes sont au nombre de deux, mais il est possible de concevoir des dispositifs analogues à un seul élément filiforme, ou trois, ou quatre, ou plus, régulièrement espacés les uns des autres, de préférence.

L'ensemble godet-éléments filiformes-commande pivotante peut être réalisé par assemblage de ses diverses parties en matériaux divers par collage, soudure, emboîtement mécanique, ou autre moyen connu de solidarisation, avant montage dans le corps. Mais cet ensemble peut aussi bien être réalisé en une seule pièce, avantageusement moulée en matière plastique, par exemple en résine acétal. Le corps, le capuchon, éventuellement le fourreau et le socle peuvent aussi être réalisés en matériaux divers, mais on peut avantageusement les mouler en une matière plastique, par exemple en polystyrène.

Une partie, ou toutes les pièces de l'étui peuvent être aisément réalisées en matériaux transparents afin de permettre d'apercevoir le bâton à l'intérieur de l'étui et d'en apprécier l'aspect, notamment la couleur.

La structure particulière du mécanisme de translation du godet dans un étui suivant l'invention permet son application à des étuis de section de formes diverses, non de révolution, comme il était impératif avec les étuis à mécanisme classique à gaînes concentriques réciproquement rotatives. L'invention permet ainsi de combiner certains avantages des étuis à commande par tirette concernant la liberté de forme du bâton et de son étui, aux avantages de douceur de fonctionnement des étuis à commande rotative.

## Revendications

1. Etui pour bâton pâteux (10), comprenant :
. un corps tubulaire (1) dans lequel un godet (2) destiné à porter le bâton est monté coulissant,
. une commande (3) montée pivotante à une extrémité du corps (1),
. au moins un fil (4) semi-rigide dont une extrémité s'insère sur le godet (2) et l'autre extrémité s'insère dans une zone d'un tambour d'enroulement (17) formé sur un appendice de la commande (3),
. au moins une rainure longitudinale (8) de guidage du fil (4) formée dans le corps (2),
. un espace libre annulaire (11) d'enroulement du fil formé entre le tambour (17) et le corps (1),
. un épaulement (21) du corps se raccordant à ladite rainure longitudinale (8),
caractérisé en ce que l'extrémité du fil (4) insérée sur le tambour s'insère longitudinalement sur une zone latérale dudit tambour, et en ce que ledit espace libre annulaire (11) est formé par :
. d'une part, ledit épaulement (21) de la paroi intérieure du corps (1) conduisant à une région de diamètre élargi dudit corps,
. d'autre part, un épaulement (12) de la paroi extérieure du tambour (17) conduisant à une région de diamètre élargi dudit tambour, ledit épaulement (12) se raccordant à la zone d'insertion du fil sur le tambour (17).

2. Etui selon la revendication 1, caractérisé en ce que la zone d'insertion du fil est formée par un méplat (13) reliant deux régions de diamètre élargi dudit tambour (17).

3. Etui selon l'une quelconque des revendications 1 ou 2, caractérisé en ce que la commande (3) pivotante est située à la base de l'étui.

4. Etui, selon l'une quelconque des revendications 1 à 3, caractérisé en ce qu'il comprend un fourreau tubulaire (14) coulissant librement entre le corps (1) et le godet (2), et creusé intérieurement d'au moins une rainure longitudinale de guidage (18,18') pour chaque fil (4,4'), dans le prolongement des rainures (8b, 8'b) du corps, et présentant au voisinage de chacune de ses extrémités un épaulement intérieur (15,16) de butée pour le godet (2), le fourreau entraîné par le godet, lui-même entraîné par les fils, sortant télescopiquement du corps et y rentrant par rotation à volonté de la commande pivotante (3).

5. Etui, selon la revendication 1, caractérisé en ce que la commande pivotante (3a), est annulaire et logée au sommet de l'étui dont elle entoure l'extrémité ouverte, et est prolongée à l'intérieur de l'étui par une jupe annulaire (17) servant de tambour d'enroulement dont l'extrémité distale présente un épaulement s'incurvant vers l'extrémité (6a,6'a) de chaque fil (4a,4'a) fixée dans la partie proximale de la jupe (17), et d'une épaisseur supérieure au diamètre d'un fil, un espace libre annulaire (11a) étant ménagé dans la paroi interne du corps tubulaire (1a) pour le logement des enroulements de fils (4a,4'a) en regard de la partie proximale de la jupe (17).

6. Etui, selon l'une quelconque des revendications 1 à 5, caractérisé en ce qu'il comporte au moins deux fils (4,4') symétriquement répartis.

7. Etui, selon l'une quelconque des revendications 1 à 6, caractérisé en ce que la commande pivotante (3), le godet (2) porte-bâton et les fils (4) constituent un ensemble monobloc, éventuellement moulé d'une seule pièce.

8. Etui, selon l'une quelconque des revendications 1 à 7, caractérisé en ce que la commande pivotante (3) est encliquetée, libre en rotation, dans une extrémité du corps (1).

9. Etui, selon l'une quelconque des revendications 1 à 8, caractérisé en ce qu'au moins ses éléments entourant le bâton (10) sont transparents.

## Patentansprüche

1. Behälter für einen pastenartigen Stift (10), mit:
. einem rohrförmigen Körper (1), in dem ein kleiner Napf (2), der dazu bestimmt ist, den Stift zu tragen, verschieblich angebracht ist,
. einer Steuerung (3), die drehbar gelagert am einen Ende des Körpers (1) angebracht ist,
. mindestens einem halbstarren Draht (4), dessen eines Ende in den kleinen Napf (2) einmündet und dessen anderes Ende in einen Bereich einer Aufwickeltrommel (17) eingesetzt ist, die auf einer Verlängerung der Steuerung (3) ausgebildet ist,
. mindestens einer Längsrille (8) zur Führung des Drahtes (4), die im Körper (2) ausgebildet ist,
. einem freien Drahtaufwickel-Ringraum (11), der zwischen der Trommel (17) und dem Körper (1) ausgebildet ist,
. einer Schulter (21) des Körpers, die sich an die genannte Längsrille (8) anschließt,
dadurch **gekennzeichnet**, daß das Ende des Drahtes (4), das in die Trommel eingesetzt ist, in Längsrichtung auf einer seitlichen Zone der genannten Trommel eingesetzt ist, und daß der genannte freie Ringraum (11) gebildet ist durch:
. einerseits die genannte Schulter (21) der Innenwand des Körpers (1), die zu einem Bereich mit vergrößertem Durchmesser des genannten Körpers führt, und
. andererseits eine Schulter (12) der Außenwand der Trommel (17), die zu einem Bereich mit vergrößertem Durchmesser der genannten Trommel führt, wobei die genannte Schulter (12) sich an die Einsatzzone des Drahtes auf der Trommel (17) anschließt.

2. Behälter nach Anspruch 1, dadurch **gekennzeichnet**, daß die Einsatzzone des Drahtes von einer Abflachung (13) gebildet ist, die die beiden Bereiche mit vergrößertem Durchmesser der genannten Trommel (17) verbindet.

3. Behälter nach irgendeinem der Ansprüche 1 oder 2, dadurch **gekennzeichnet**, daß die Drehsteuerung (3) am Sockel des Behälters gelegen ist.

4. Behälter nach irgendeinem der Ansprüche 1 bis 3, dadurch **gekennzeichnet**, daß er eine rohrförmige Stulpmanschette (14) aufweist, die frei zwischen dem Körper (1) und dem kleinen Napf (2) gleitet und im Inneren mit mindestens einer Längs-Führungsrille (18, 18') für jeden Draht (4, 4') in der Verlängerung der Rillen (8b, 8'b) des Körpers ausgespart ist und nahe jeder ihrer Enden eine Innenschulter (15, 16) zum Anschlag für den kleinen Napf (2) aufweist, wobei die Stulpmanschette, die vom kleinen Napf angetrieben ist, der seinerseits durch die Drähte angetrieben ist, teleskopartig durch willkürliche Drehung der Drehsteuerung (3) aus dem Körper austritt und in diesen wieder eintritt.

5. Behälter nach Anspruch 1, dadurch **gekennzeichnet**, daß die Drehsteuerung (3a) ringförmig ist und am oberen Ende des Behälters gelegen ist, dessen offenes Ende sie umgibt, und im Inneren des Behälters durch eine Ringmanschette (17) verlängert ist, die als Aufwickeltrommel dient, deren fernliegendes Ende eine Schulter aufweist, die sich zum Ende (6a, 6'a) eines jeden Drahtes (4a, 4'a) hin krümmt, der im nahegelegenen Abschnitt der Manschette (17) befestigt ist, und mit einer Dicke, die größer ist als der Durchmesser eines Drahtes, wobei ein freier Ringraum (11a) in der Innenwand des rohrförmigen Körpers (1a) zur Aufnahme der Windungen des Drahts (4a, 4'a) gegenüber dem nahegelegenen Abschnitt der Manschette (17) eingebracht ist.

6. Behälter nach irgendeinem der Ansprüche 1 bis 5, dadurch **gekennzeichnet**, daß er mindestens zwei symmetrisch verteilte Drähte (4, 4') aufweist.

7. Behälter nach irgendeinem der Ansprüche 1 bis 6, dadurch **gekennzeichnet**, daß die Drehsteuerung (3), der kleine Napf (2), der den Stift trägt, und die Drähte (4) eine einteilige Baugruppe bilden, die gegebenenfalls einstückig abgeformt ist.

8. Behälter nach irgendeinem der Ansprüche 1 bis 7, dadurch **gekennzeichnet**, daß die Drehsteuerung (3) frei verdrehbar im einen Ende des Körpers (1) eingerastet ist.

9. Behälter nach irgendeinem der Ansprüche 1 bis 8, dadurch **gekennzeichnet**, daß mindestens diese seiner Elemente, die den Stift (10) umgeben, transparent sind.

## Claims

1. Case (10) for a pasty stick comprising :
a tubular body (1) in which is slidably mounted a cup (2) for carrying the stick,
a control (3) pivotally mounted at one end of the body (1),
at least one semi-rigid filiform member (4) having one end inserted on the cup (2) and an opposite end inserted in a zone of a winding drum (17) formed on an appendage of the control (3),
at least one logitudinal guide groove (8) for the filiform member (4) formed in the body (1),
a free annular space (11) provided for winding the filiform member and formed between the drum and the body (1),
a shoulder (21) of the body being connected to said longitudinal groove (8),
characterized in that the end of the filiform member (4) inserted on the drum is longitudinally inserted in a lateral zone of the drum, and in that said free annular space (11) is formed by :
on one hand, said first shoulder (21) on the inner surface of the body (1) leading to a region of enlarged diameter of the body,
on the other hand, a shoulder (12) on the outer surface of the drum (17) leading to a region of enlarged diameter of the drum, said shoulder (12) being connected to the zone of insertion of the filiform member on the drum (17).

2. Case according to claim 1, characterized in that the zone of insertion of the filiform member is formed by a flat face (13) connecting two regions of enlarged diameter of the drum (17).

3. Case according to claim 1, characterized in that the pivotal control (3) is located at the base of the case.

4. Case according to any one of the claims 1 to 3, characterized in that it comprises a tubular sleeve (14) freely slidable between the body (1) and the cup (2) and provided internally with at least one longitudinal guide groove (18, 18') for each filiform member (4, 4'), in the extension of the grooves (8b, 8'b), of the body and including in the vicinity of each of its ends an inner abutment shoulder (15, 16) for the cup (2), the sleeve driven by the cup which is itself driven by the filiform members, extending telescopically out of the body and withdrawing into the latter upon a desired rotation of the pivotal control (3).

5. Case according to claim 1, characterized in that the pivotal control (3a) is annular and mounted at the top of the case, the open end of which case it surrounds, and is extended inside the case by an annular skirt (17) acting as a winding drum whose distal end defines a shoulder curving toward the end (6a, 6'a) of each filiform member (4a, 4'a) fixed in the proximal part of the skirt (17), and having a thickness larger than the diameter of a filiform member, a free annular space (11a) being provided in the inner surface of the tubular body (1a) for housing windings of filiform members (4a, 4'a) in confronting relation to the proximal part of the skirt (17).

6. Case according to any one of the claims 1 to 5, characterized in that it comprises at least two symmetrically spaced apart filiform members (4, 4').

7. Case according to any one of the claims 1 to 6, characterized in that the pivotal control (3), the stick-carrying cup (2) and the filiform members (4) constitute a monobloc unit which may be moulded in a single piece.

8. Case according to any one of the claims 1 to 7, characterized in that the pivotal control (3) is clipped to be freely rotatable in one end of the body (1).

9. Case according to any one of the claims 1 to 8, characterized in that at least component parts of the case surrounding the stick (10) are transparent.
